# EUROPÄISCHE PATENTSCHRIFT

(11) **EP 2 562 724 B1**
(45) Veröffentlichungstag und Bekanntmachung des Hinweises auf die Patenterteilung: **15.07.2015**
(21) Anmeldenummer: 12180865.3
(22) Anmeldetag: 17.08.2012
(51) Int. Cl.: G07C 1/22, G06Q 90/00

(54) **Verfahren zur Erfassung der Benutzungs- und Anwesenheitsdaten eines Sportlers an einer Sportanlage**
Method for recording the usage and presence data of an athlete at a sports device
Procédé de détermination des données de présence et d'utilisation d'un sportif dans une installation sportive

(30) Priorität: 26.08.2011 AT 12232011
(43) Veröffentlichungstag der Anmeldung: 27.02.2013
(73) Patentinhaber: Skiline Movie GmbH, 9020 Klagenfurt am Wörthersee (AT)
(72) Erfinder: Wallerstorfer, Kurt, 5204 Strasswalchen (AT)
(74) Vertreter: Ellmeyer, Wolfgang

(56) Entgegenhaltungen:
- EP-A1- 2 063 285
- WO-A1-01/54072
- DE-U1- 29 608 425
- US-A1- 2009 063 049

## Beschreibung

Die Erfindung bezieht sich auf ein Verfahren zur Erfassung der Benutzungs- und Anwesenheitsdaten eines Sportlers an einer Sportanlage mittels eines Smartphones das der Sportler trägt.

Skifahrer, die Bergbahnen und Skipisten in einem Skigebiet benutzen, sind häufig daran interessiert, die Höhenmeter und die Gesamtlänge der Pisten in Erfahrung zu bringen, die sie beispielsweise an einem Tag abgefahren sind. Dazu gibt es in einer Vielzahl von Skigebieten bereits entsprechende Wettbewerbe.

Wenn in einem Skigebiet sämtliche Bergbahnen am Zugang eine Leseeinrichtung für ein Skiticket oder einen Skipass, also einen Datenträger mit einer Zugangsberechtigung aufweisen und die Leseeinrichtungen an eine Datenbank angeschlossen sind, um den Zugang zu registrieren, können die zum Beispiel an einem Tag zurückgelegten Höhenmeter und die abgefahrene Pistenlänge anhand des Höhenunterschiedes zwischen den Tal- und Bergstationen der Bergbahnen und der Länge der Piste für die jeweilige Bergbahn ermittelt werden. Viele Skigebiete weisen jedoch insbesondere in den höheren Lagen keine Zugangskontrollvorrichtungen mit einer Leseeinrichtung auf, so dass dieses Verfahren nur eingeschränkt anwendbar ist.

Auch ist es denkbar, ein Smartphone mit einem GPS-Empfänger zu verwenden, mit dem laufend die Position des Skifahrers erfasst und in einer Datenbank abgelegt wird, so dass anhand der in der Datenbank abgespeicherten Topografie des Skigebiets die beispielsweise an einem Tag zurückgelegten Höhenmeter und Pistenkilometer erfasst werden können. Wegen des hohen Stromverbrauchs des GPS-Empfängers kann damit der Höhenunterschied und die Pistenlänge, die im Laufe eines Tages zurückgelegt werden, jedoch nicht ermittelt werden.

Aus der EP 2 063 285 A1 ist ein Verfahren zur Durchführung von Taubenrennen bekannt, für welches die Taube mindestens ein GSM- oder UMTS- oder anderes zellfähiges Modul trägt, weiches sich während des Fluges in unterschiedliche Funkzellen eines Funknetzes einbucht, wobei die aktuelle Ortsinformation der gegenwärtig aktiven Funkzelle dem Nutzer mitgeteilt wird. Diese Buchungsinformation wird von einem Provider bezogen, um damit eine Lokalisierung durchzuführen. Für eine präzisere Ortsbestimmung wird in diesem Dokument wiederum auf ein zusätzliches GPS-System hingewiesen, für welches aber ein relativ hoher Strombedarf besteht.

Aufgabe der Erfindung ist es, ein Verfahren bereitzustellen, mit dem mit einem Smartphone mit geringem Stromverbrauch und geringen Kosten die Benutzungs- und Anwesenheitsdaten eines Sportlers an einer Sportanlage, insbesondere eines Skifahrers in einem Skigebiet, ermittelt werden können.

Dies wird erfindungsgemäß dadurch erreicht, dass die Sportanlage mit aktiven W-LAN-Knoten versehen ist, über die Identifikationsdaten gesendet werden, dass über ein Anwendungsprogramm des Smartphones jeweils einer der aktiven W-LAN-Knoten, der gerade in einer für die Registrierung ausreichenden Entfernung ist, registriert wird, dass die Identifikationsdaten des registrierten W-LAN-Knotens an das Smartphone gesendet werden, dass die Identifikationsdaten über das Smartphone an einen Server übertragen, in diesem gespeichert und dem Sportler zugeordnet werden, und dass die Benutzungs- und Anwesenheitsdaten des Sportlers aufgrund der von dem Smartphone registrierten aktiven W-LAN-Knoten erfasst werden und vom Sportler abgerufen werden können.

Danach wird die Sportanlage, also zum Beispiel das Skigebiet mit W-LAN-Knoten bestückt, die aktiv, also eingeschaltet sind. D. h. bei einem Skigebiet kann jede Bergbahn am Zugang zur Talstation mit einem W-LAN-Knoten versehen sein, wobei unter einer Bergbahn insbesondere Seilbahnen, einschließlich Skiliften, aber auch z. B. Zahnradbahnen oder Schrägaufzüge zu verstehen sind.

Der jeweilige W-LAN-Knoten weist Identifikationsdaten, also z. B. die Bezeichnung oder die Namen der jeweiligen Bergbahn, d. h. einen "Service Set Identifier" oder SSID auf.

In das Smartphone wird ein Anwendungsprogramm, also ein App, installiert, das einen aktiven W-LAN-Knoten registriert und dessen Identifikationsdaten an den Server überträgt. Das Anwendungsprogramm kann aus dem App-Markt in das Smartphone geladen werden.

In dem Server sind beispielsweise die Höhenmeter und die Länge der Piste zwischen Tal- und Bergstation der einzelnen Bergbahnen abgelegt. Aufgrund der von dem Smartphone z. B. im Laufe eines Tages registrierten aktiven W-LAN-Knoten kann der gesamte Höhenunterschied und die gesamte Länge der Pisten, die der Skifahrer z. B. an einem Tag abgefahren hat, mit dem Server ermittelt werden.

Die im Server abgespeicherten Daten werden dem Skifahrer bzw. Sportler z. B. anhand der Telefonnummer des Smartphones, seines Namens oder anderer persönlicher Daten oder anhand der Identifikationsdaten, beispielsweise der Nummer seines Datenträgers mit der Zugangsberechtigung, also z. B seines Skitickets zugeordnet.

Vorzugsweise werden durch das Anwendungsprogramm, also App, die durch den GPS-Empfänger des Smartphones ermittelten Positionsdaten des Smartphones zusammen mit den Identifikationsdaten des registrierten W-LAN-Knotens an den Server übermittelt, wobei der GPS-Empfänger nur während der Registrierung des aktiven W-LAN-Knotens mit dem Anwendungsprogramm aktiv geschaltet wird. D. h. durch den W-LAN-Knoten wird der GPS-Empfänger nur aufgeweckt, um die jeweilige Position des Smartphones zu bestimmen, wonach der GPS-Empfänger wieder in den Schlafmodus übergeht, wodurch der Stromverbrauch des Smartphones durch den GPS-Empfänger auf eine Minimum reduziert wird.

Durch die Positionsbestimmung des Smartphones mit dem GPS-Empfänger ist es möglich, bewusste Fälschungen der Benutzungsdaten zu verhindern, also z. B. die an einem Tag zurückgelegten Höhenmeter bzw. Pistenkilometer eines Skifahrers.

Damit wird beispielsweise ausgeschlossen, dass ein Betrüger seinen W-LAN-Knoten zu Hause mit der SSID einer Bergbahn des Skigebiets programmiert, um durch wiederholte Registrierung seines Smartphones an dem so programmierten W-LAN-Knoten zu Hause die Benutzung der jeweiligen Seilbahn vorzutäuschen.

Vorzugsweise wird eine Datenübertragung der Identifikationsdaten eines weiteren W-LAN-Knotens der Sportanlage bzw. Skigebiets an den Server nur dann durchgeführt, wenn mit dem GPS-Empfänger des Smartphones von dem zuletzt registrierten W-LAN-Knoten eine vorgegebenen Mindestdistanz festgestellt worden ist, wozu der GPS-Empfänger in zeitlichen Abständen aktiv geschaltet wird. Dadurch wird eine andere Möglichkeit der Fälschung der Benutzungs- und Anwesenheitsdaten eines Sportlers an der Sportanlage, also den Bergbahnen eines Skigebiets verhindert.

So ist es möglich, dass sich ein Betrüger z. B. über Stunden in einer für die Registrierung ausreichenden Entfernung in der Nähe des W-LAN-Knotens einer Bergbahn aufhält. Wenn er das Smartphone in einem Faradayschen Käfig, beispielsweise einem Metallbehälter aufgebahrt, kann er durch Öffnen des Käfigs eine Registrierung des W-LAN-Knotens durch das Smartphone durchführen und damit durch wiederholtes Schließen und Öffnen des Käfigs jeweils einen neuen Zugang zu der Bergbahn und so die damit verbundenen Höhenmeter und Pistenkilometer simulieren. Durch das Aktivschalten des GPS-Empfängers in zeitlichen Abständen, kann eine bestimmte Distanz eines W-LAN-Knotens von einem W-LAN-Knoten, der zuvor registriert worden ist, vorgegeben und damit diese Fälschungsmöglichkeit ausgeräumt werden. Das heißt, durch den in zeitlichen Abständen eingeschalteten GPS-Empfänger des Smartphones kann ermittelt werden, ob sich das Smartphone und damit der Sportler von einem W-LAN-Knoten zu einem davon entfernten weiteren W-LAN-Knoten bewegt hat. Nur dann wird die Registrierung des weiteren W-LAN-Knotens anerkannt.

Vorzugsweise werden zusammen mit den Identifikationsdaten des registrierten W-LAN-Knotens in dem Server die Daten und die Zeit der Registrierung des W-LAN-Knotens abgelegt. Damit kann der Sportler bzw. Skifahrer die von ihm z. B. an einem bestimmten Tag zurückgelegten Höhenmeter und Pistenkilometer ebenso abrufen, wie z. B. ein Höhendiagramm aufgrund des Zeitpunkts der einzelnen Fahrten mit den jeweiligen Bergbahnen z. B. an einem bestimmten Tag.

Die W-LAN-Knoten der Sportanlage, also z. B. des Skigebiets können alle oder wenigstens zum Teil W-LAN-Knoten ohne LAN-Verbindung, also ohne externe Verbindung zu einem Netzwerk, insbesondere ohne Internetverbindung sein. D. h. der W-LAN-Knoten muss lediglich in der Lage sein, seine Identifikationsdaten an das Smartphone zu übermitteln, braucht also lediglich einen Sender aufzuweisen, der seine Identifikationsdaten (SSID) an das Smarphone sendet. Dazu ist nur eine Stromversorgung des W-LAN-Knotens erforderlich. Der W-LAN-Knoten zeichnet sich damit durch einen einfachen Aufbau und entsprechend geringe Kosten aus. Dies ist insbesondere auch deshalb erforderlich, da an exponierten Stellen (z.B. Höhenlifte und Gletscherskigebieten) sehr oft keine Internet-Verbindung verfügbar, oder eine solche mit signifikanten Kosten verbunden ist.

Die in dem Server gespeicherten Benutzungs- und Anwesenheitsdaten des Sportlers bzw. Skifahrers können von dem Server z. B. mit einem PC oder Smartphone abgerufen werden.

Vorzugsweise werden die Identifikationsdaten des W-LAN-Knotens an das Smartphone verschlüsselt übermittelt, wobei der Server zum Entschlüsseln der verschlüsselten Identifikationsdaten des W-LAN-Knotens ausgebildet ist.

Dazu kann der W-LAN-Knoten mit einem Verschlüsselungsprogramm versehen oder mit einem PC mit einem Verschlüsselungsprogramm verbunden sein.

Vorzugsweise wird zumindest ein Teil der W-LAN-Knoten der Sportanlage bzw. des Skigebietes durch jeweils ein Smartphone gebildet, da ein Smartphone als W-LAN-Knoten anzusehen ist, also die Funktion hat, als Internet-Zugangspunkt eine W-LAN-Verbindung herzustellen.

Vorzugsweise erfolgt die Datenübertragung von dem Smartphone, mit dem der W-LAN-Knoten registriert wird, zu dem Server über das Mobilfunk-Netz oder das Internet. Das Mobilfunknetz kann insbesondere ein 3G/4G-Netz sein.

Die Datenübertragung über Mobilfunk oder Internet von dem Smartphone zu dem Server kann on-line aber auch off-line erfolgen, beispielsweise an Stellen der Sportanlage, also beispielsweise des Skigebietes, ohne Verbindung mit dem Server, wobei die Übertragung erfolgt, sobald die on-line-Verbindung wieder hergestellt ist.

Die mit dem Smartphone an den Server übermittelten Daten werden von dem Server vorzugsweise auf ihre Plausibilität geprüft. So kann beispielsweise das Skigebiet so konzipiert sein, dass man zu einer Seilbahn C nur über die Seilbahn B, nicht aber mit der Seilbahn A gelangen kann. Daten, die dem widersprechen, werden also beispielsweise als unplausibel verworfen.

Das erfindungsgemäße Verfahren zeichnet sich somit durch einen geringen Stromverbrauch des Smartphones aus. Auch braucht an dem Zugang beispielsweise zu den Bergbahnen eines Skigebietes keine Sperreinrichtung, beispielsweise eine Drehsperre, vorhanden zu sein. Zudem können zur Zugangskontrolle W-LAN-Knoten ohne Internetverbindung verwendet werden, so dass das erfindungsgemäße Verfahren sehr kostengünstig durchgeführt werden kann. Da keine Sperreinrichtung bzw. Drehsperre aber auch keine Leseeinrichtung zur Erfassung eines Datenträgers mit einer Zugangsberechtigung notwendig ist, bietet das erfindungsgemäße Verfahren auch einen hohen Komfort.

Vorstehend ist das erfindungsgemäße Verfahren vor allem zur Erfassung der Benutzungs- und Anwesenheitsdaten eines Skifahrers in einem Skigebiet beschrieben, bei dem die W-LAN-Knoten, die von dem Smartphone registriert werden, vorzugsweise an den Talstationen der Bergbahnen angeordnet sind. Es versteht sich, dass damit auch die Benutzungs- und Anwesenheitsdaten anderer Sportler in einem mit Bergbahnen versehenen Gebiet erfasst werden könne, also z. B. Snowboard-Fahrer, Rodler, Mountainrider, usw.

Das erfindungsgemäße Verfahren ist jedoch auch für andere Sportarten geeignet, insbesondere für andere Outdoor-Sportarten, beispielsweise für Rallyes, insbesondere Geländefahrten, bei denen Checkpoints erreicht werden müssen, um qualifiziert zu werden. Die Sportanlage kann dann durch den Rallye-Kurs gebildet werden, wobei die W-LAN-Knoten an den Checkpoints vorgesehen sind.

Nachstehend ist die Erfindung anhand der beigefügten Zeichnung beispielhaft näher erläutert. Darin zeigen jeweils schematisch
Figur 1 die Ansicht einer Talstation einer Bergbahn; und
Figur 2 eine erfindungsgemäß erhaltenes, ausgedrucktes Höhendiagramm der Fahrten eines Skifahrers in einem Skigebiet an einem Tag.

Gemäß Figur 1 ist an der Talstation 1 eine Bergbahn 2, die als Sesselbahn ausgebildet ist, ein Zugang 3, der ohne eine Sperreinrichtung, wie eine Drehsperre passierbar ist, sowie z. B. an einem Gebäude 4, wie einem Lifthäuschen, ein aktiver, also eingeschalteter W-LAN-Knoten 5 vorgesehen.

Zur Erfassung der Benutzungs- und Anwesenheitsdaten eines (nicht dargestellten) Skifahrers in dem Skigebiet, zu der die Bergbahn 2 gehört, trägt der Skifahrer ein Smartphone 6.

Das Smartphone 6 ist mit einem App, also einem Anwendungsprogramm zur Registrierung der aktiven W-LAN-Knoten 5 des Skigebietes versehen, wobei gemäß dem Pfeil 7 die Identifikationsdaten z. B. der Name oder die Bezeichnung der jeweiligen Bergbahn 2 des registrierten W-LAN-Knotens 5 an das Smartphone 6 übertragen werden.

Mit dem App, das in das Smartphone 6 installiert ist, erfolgt zugleich (oder zeitlich versetzt, sobald eine 3G/4G Netzwerkverbindung besteht) gemäß dem Pfeil 8 eine Datenübertragung der Identifikationsdaten des registrierten W-LAN-Knotens 5 von dem Smartphone 6 über z. B. Mobilfunk zu dem Mobilfunkmasten 11 und von dort gemäß dem Pfeil 9 zu dem Server 12.

In dem Server 12 sind die Höhenmeter und die Länge der Pisten zwischen der Tal- und Bergstation der einzelnen Seilbahnen des Skigebietes abgelegt. Aufgrund der von dem Smartphone 6 z. B. im Laufe eines Tages registrierten aktiven W-LAN-Knoten 5 können damit der gesamte Höhenunterschied und die gesamte Länge der Pisten, die der Skifahrer z. B. an einem Tag abgefahren hat, mit dem Server 12 ermittelt werden.

In Figur 2 ist das ausgedruckte Höhendiagramm dargestellt, das von dem Server 12 z. B. mit einem (nicht dargestellten) PC über das Internet heruntergeladen werden kann.

Danach hat der Skifahrer an einem bestimmten Tag um 09.00 Uhr zuerst die Bergbahn A mit einem Höhenunterschied zwischen Tal- und Bergstation von z. B. 800 Meter, dann 3 x die Bergbahn B mit einem Höhenunterschied von jeweils z. B. 1200 Meter, anschließend 3 x die Bergbahn C mit einem Höhenunterschied von jeweils z. B. 1000 Meter und danach nochmals die Bergbahn A und die Bergbahn B benutzt.

Der Name des Skigebiets ist in dem Feld 13 angegeben, die Daten des jeweiligen Tages in dem Feld 14, die an dem Tag insgesamt abgefahrenen Höhenmeter in dem Feld 15 und die Gesamtlänge der an diesem Tag abgefahrenen Piste in dem Feld 16.

## Patentansprüche

1. Verfahren zur Erfassung der Benutzungs- und Anwesenheitsdaten eines Sportlers an einer Sportanlage mittels eines Smartphones (6), das der Sportler trägt, **dadurch gekennzeichnet, dass** die Sportanlage mit aktiven W-LAN-Knoten (5) versehen ist, über die Identifikationsdaten gesendet werden, dass über ein Anwendungsprogrammdes Smartphones jeweils einer der aktiven W-LAN-Knoten (5), der gerade in einer für die Registrierung ausreichenden Entfernung ist, registriert wird, dass die Identifikationsdaten des registrierten W-LAN-Knotens (5) an das Smartphone (6) gesendet werden, dass die Identifikationsdaten über das Smartphone (6) an einen Server (12) übertragen, in diesem gespeichert und dem Sportler zugeordnet werden, und dass die Benutzungs- und Anwesenheitsdaten des Sportlers aufgrund der von dem Smartphone (6) registrierten aktiven W-LAN-Knoten (5) erfasst werden und vom Sportler abgerufen werden können.

2. Verfahren nach Anspruch 1, **dadurch gekennzeichnet, dass** mit dem Anwendungsprogramm die durch den GPS-Empfänger des Smartphones (6) ermittelten Positionsdaten des Smartphones (6) zusammen mit den Identifikationsdaten des registrierten W-LAN-Knotens (5) an den Server (12) übertragen werden, wobei der GPS-Empfänger nur während der Registrierung des W-LAN-Knotens (5) aktiv geschaltet wird.

3. Verfahren nach Anspruch 1 oder 2, **dadurch gekennzeichnet, dass** eine Datenübertragung der Identifikationsdaten eines weiteren W-LAN-Knotens der Sportanlage an den Server (12) nur dann durchgeführt wird, wenn mit dem GPS-Empfänger des Smartphones (6) von dem zuletzt registrierten W-LAN-Knoten (5) eine vorgegebene Mindestdistanz festgestellt worden ist, wozu der GPS-Empfänger des Smartphones (6) in zeitlichen Abständen aktiv geschaltet wird.

4. Verfahren nach einem der vorstehenden Ansprüche, **dadurch gekennzeichnet, dass** zusammen mit den Identifikationsdaten des registrierten W-LAN-Knotens (5) in dem Server (12) das Datum und die Zeit der Registrierung des W-LAN-Knotens (5) abgelegt werden.

5. Verfahren nach einem der vorstehenden Ansprüche, **dadurch gekennzeichnet, dass** zumindest ein Teil der W-LAN-Knoten (5) der Sportanlage durch W-LAN-Knoten ohne LAN-Verbindung, insbesondere ohne Internetverbindung gebildet wird.

6. Verfahren nach einem der vorstehenden Ansprüche, **dadurch gekennzeichnet, dass** die W-LAN-Knoten (5) ein Verschlüsselungsprogramm zum Verschlüsseln der Identifikationsdaten der W-LAN-Knoten (5) aufweisen und der Server (12) zum Entschlüsseln der verschlüsselten Identifikationsdaten der W-LAN-Knoten (5) ausgebildet ist.

7. Verfahren nach einem der vorstehenden Ansprüche, **dadurch gekennzeichnet, dass** zumindest ein Teil der W-LAN-Knoten (5) der Sportanlage durch jeweils ein Smartphone gebildet wird.

8. Verfahren nach einem der vorstehenden Ansprüche, **dadurch gekennzeichnet, dass** die Datenübertragung der Identifikationsdaten des registrierten W-LAN-Knotens (5) von dem Smartphone (6) zu dem Server (12) über das Mobilfunk-Netz oder das Internet erfolgt.

9. Verfahren nach einem der vorstehenden Ansprüche, **dadurch gekennzeichnet, dass** die Sportanlage durch ein Skigebiet gebildet wird und die W-LAN-Knoten (5) an den Talstationen (1) der Bergbahnen des Skigebietes vorgesehen sind.

## Claims

1. A method for collecting use and attendance data of an athlete at sports facilities by means of a smart phone (6) carried by said athlete, **characterized in that** said sports facilities are provided with active WLAN (Wireless Local Area Network) nodes (5) via which identification data are sent; **in that** one of said active WLAN nodes (5) which is located within a close enough distance for registration is registered via an application program of said smart phone; **in that** said identification data of the registered WLAN node (5) are sent to the smart phone (6); **in that** said identification data are transferred via the smart phone (6) to a server (12) where they are stored and assigned to said athlete; and **in that** said use and attendance data of said athlete are collected based on the active WLAN nodes (5) registered by the smart phone (6) and can be retrieved by the athlete.

2. The method according to claim 1, **characterized in that** the application program transfers position data of the smart phone (6) determined by the GPS receiver of the smart phone (6) together with the identification data of the registered WLAN node (5) to the server (12), said GPS receiver being only activated while the WLAN node (5) is registered.

3. The method according to claim 1 or 2, **characterized in that** a data transfer of the identification data of a further WLAN node of the sports facilities to the server (12) is only executed if the GPS receiver of the smart phone (6) determines a predefined minimum distance to the previously registered WLAN node (5), the GPS receiver of the smart phone (6) being activated at certain time intervals to this end.

4. The method according to any one of the preceding claims, **characterized in that** the date and time of the registration of a WLAN node (5) are stored on the server (12) together with the identification data of the respective registered WLAN node (5).

5. The method according to any one of the preceding claims, **characterized in that** at least some of the WLAN nodes (5) at the sports facilities are WLAN nodes without LAN connection, particularly without Internet connection.

6. The method according to any one of the preceding claims, **characterized in that** the WLAN nodes (5) have an encryption program for encrypting the identification data of the WLAN nodes (5) and the server (12) is configured to decrypt said encrypted identification data of the WLAN nodes (5).

7. The method according to any one of the preceding claims, **characterized in that** each of at least some of the WLAN nodes (5) at the sports facilities is formed by a smart phone.

8. The method according to any one of the preceding claims, **characterized in that** the identification data of the registered WLAN node (5) are transferred from the smart phone (6) to the server (12) via the cellular network or the Internet.

9. The method according to any one of the preceding claims, **characterized in that** the sports facilities are a skiing area and the WLAN nodes (5) are provided at the valley stations (1) of the ski lifts of said skiing area.

## Revendications

1. Procédé pour saisir des données d'utilisation et de présence d'un sportif à une installation sportive en utilisant un smartphone (6) porté par ledit sportif, **caractérisé en ce que** ladite installation sportive est équipé de noeuds de réseau sans fil (5) actifs via lesquels des données d'identification sont envoyées ; qu'un desdits noeuds de réseau sans fil (5) qui se trouve à une distance assez proche pour l'enregistrement est enregistré par un programme d'application dudit smartphone; que lesdites données d'identification du noeud de réseau sans fil (5) enregistré sont envoyées au smartphone (6); que lesdites données d'identification sont transmises via le smartphone (6) à un serveur (12) où elles sont stockées et assignées audit sportif; et que lesdites données d'utilisation et de présence dudit sportif sont saisies sur la base des noeuds de réseau sans fil (5) actifs enregistrés par le smartphone (6) et peuvent être récupérées par ledit sportif.

2. Procédé selon la revendication 1, **caractérisé en ce que** le programme d'application transmet au server (12) des données de position du smartphone (6), déterminées par le récepteur GPS dudit smartphone (6), avec les données d'identification du noeud de réseau sans fil (5) enregistré, ledit récepteur GPS n'étant activé que pendant l'enregistrement du noeud de réseau sans fil (5).

3. Procédé selon la revendication 1 ou 2, **caractérisé en ce que** les données d'identification d'un autre noeud de réseau sans fil de l'installation sportive ne sont transmis au serveur (12) que si le récepteur GPS du smartphone (6) constate une distance minimale prédéterminée par rapport au noeud de réseau sans fil (5) préalablement enregistré, le récepteur GPS du smartphone (6) étant active à certains intervalles de temps dans ce but.

4. Procédé selon une des revendications précédentes, **caractérisé en ce que** la date et le temps de l'enregistrement d'un noeud de réseau sans fil (5) sont stockés au serveur (12) avec les données d'identification dudit noeud de réseau sans fil (5) enregistré.

5. Procédé selon une des revendications précédentes, **caractérisé en ce qu'**au moins certains des noeuds de réseau sans fil (5) à l'installation sportive sont des noeuds de réseau sans fil sans connexion VLAN, en particulier sans connexion Internet.

6. Procédé selon une des revendications précédentes, **caractérisé en ce que** les noeuds de réseau sans fil (5) ont un programme d'encodage pour encoder les données d'identification des noeuds de réseau sans fil (5) et le serveur (12) est configuré pour décoder lesdites données d'identification encodées des noeuds de réseau sans fil (5).

7. Procédé selon une des revendications précédentes, **caractérisé en ce que** chacun d'au moins certains des noeuds de réseau sans fil (5) à l'installation sportive consiste en un smartphone.

8. Procédé selon une des revendications précédentes, **caractérisé en ce que** les données d'identification du noeud de réseau sans fil (5) enregistré sont transmises du smartphone (6) au serveur (12) via le réseau de téléphonie mobile ou l'Internet.

9. Procédé selon une des revendications précédentes, **caractérisé en ce que** l'installation sportive est un domaine skiable et les noeuds de réseau sans fil (5) sont prévus aux stations inférieures (1) des remontées mécaniques dudit domaine skiable.
